# EUROPÄISCHE PATENTSCHRIFT

(11) **EP 0 057 355 B1**
(45) Veröffentlichungstag und Bekanntmachung des Hinweises auf die Patenterteilung: **19.06.1985**
(21) Anmeldenummer: 82100220.1
(22) Anmeldetag: 14.01.1982
(51) Int. Cl.: B66F 3/24, B66F 7/16, B66F 9/22, B66B 9/04

(54) **Hydraulische Hubeinrichtung**
Hydraulic lifting device
Dispositif de levage hydraulique

(30) Priorität: 04.02.1981 DE 3103745
(43) Veröffentlichungstag der Anmeldung: 11.08.1982
(73) Patentinhaber: Vickers Systems GmbH, D-61294 Bad Homburg (DE)
(72) Erfinder: Voigt, Heinz-Helmut, D-3014 Laatzen 1 (DE)
(74) Vertreter: Blumbach Weser Bergen Kramer

## Beschreibung

Die Erfindung bezieht sich auf eine hydraulische Hubeinrichtung, enthaltend eine Pumpe mit Förderstromeinstellung, einen hydraulischen Motor, Hub- und Absenkleitungen sowie eine Steuereinrichtung einschließlich von Ventilen.

Bei einer bekannten hydraulischen Hubeinrichtung dieser Art (DE-A-2800814) ist wenigstens ein Wegeventil mit zwei Drosselstellen vorgesehen, über die jeweils der Hydraulikstrom beim Heben oder Senken läuft. Eine in der Rücklaufleitung zum Tank angeordnete Druckwaage soll für ein konstantes Druckgefälle an der jeweils eingestellten Drosselstelle sorgen. Die Drosselwirkung einer Drossel hängt normalerweise von der Stellung einer Steuerkante ab, und in der Praxis kommen den unterschiedlichen Stellungen der Steuerkante unterschiedliche Strom-Drosselcharakteristiken zu. Es ist deshalb sehr schwierig, übereinstimmende Geschwindigkeiten und Absenkgeschwindigkeiten einzustellen. Ein weiterer Nachteil liegt darin, daß in jedem Fall ein zum Tank zurückfließender Hydraulikstrom vorhanden sein muß, um die angeschlossene Druckwaage zu betätigen. Man kann deshalb nicht mit Plungerzylinder oder Tauchkolbenzylinder arbeiten, weil bei diesen im Falle des Hebens einer Last kein Öl zum Tank zurückließt.

Bei einer weiteren bekannten hydraulischen Hubeinrichtung (Soviet Inventions Illustrated, Week C06 Issued 19 March 1980) wird ebenfalls ein doppelt wirkender Zylinder vorausgesetzt, d. h. ein solcher nach der Plungerbauart wäre ungeeignet. Während der eine Kolbenraum ständig mit dem Auslaß einer Konstantpumpe verbunden ist, ist der andere Kolbenraum über eine Drossel abwechselnd mit dem Tank oder ebenfalls mit dem Pumpenauslaß verbunden. Hierzu dient ein Steuerventil, welches dafür sorgt, daß die Drossel immer in der gleichen Richtung durchflossen wird. Nachteilig ist das Gebundensein an einen doppelwirkenden Kolben-Zylinder, die Schwierigkeit, eine Last leckölfrei zu halten und die hohen Energieverluste bei Teillastbetrieb.

Hydraulische Hubeinrichtungen unter Verwendung eines Plunger-Zylinders sind an sich bekannt (AT-B-270 131). Dabei wird der Hydraulikstrom einer Konstantpumpe zum Heben in der einen Richtung über eine verstellbare Drossel geleitet und zum Absenken in der entgegengesetzten Richtung. Zum Heben und Senken werden zwei voneinander unabhängige Druckwaagen benutzt. Die hydraulische Schaltung ist nur für eine Konstantpumpe sinnvoll einsetzbar, so daß in jedem Fall hohe Energieverluste bei Teilbetrieb auftreten.

Der Erfindung liegt die Aufgabe zugrunde, eine hydraulische Hubeinrichtung zu schaffen, bei der eine feinfühlige Hub- und Absenkbewegung möglich ist, die sehr genau übereinstimmen, ferner soll eine Last leckfrei und auch bei Stromausfall sicher gehalten werden, und im Teillastbetrieb soll ein guter Wirkungsgrad erzielt werden können.

Die gestellte Aufgabe wird aufgrund der Maßnahmen des Anspruchs 1 gelöst und durch die weiteren Maßnahmen der Unteransprüche weiterentwickelt und ausgestaltet.

Ein Ausführungsbeispiel wird anhand der Zeichnung beschrieben, die ein hydraulisches Schaltbild zeigt.

Eine Pumpe 1, deren Förderstrom veränderbar ist, weist einen federbelasteten Stellkolben 2 sowie ein Lastabtastventil 3 auf. Eine Förderleitung 4 führt über ein einstellbares Drosselventil 5 zu einer Kolbenzylindereinheit 6. Vor und hinter dem Drosselventil 5 sind Abzweigleitungen 7, 8, 8' und eine Steuerleitung 9 vorgesehen, die zu dem Kompensationsventil 3 bzw. den beiden Seiten des Stellkolbens 2 führen. Die Abzweigleitung 8 führt bei der Stelle 41 aus der Förderleitung 4 heraus. Wenn bei Fördern der Pumpe 1 der Druckabfall am Ventil 5 höher als 10 bar wird, wird die Pumpe auf einen niedrigeren Förderstrom geschwenkt (Lastkompensation).

Im Zuge der Förderleitung 4 sind in Strömungsrichtung vor und hinter dem Ventil 5 je ein Rückschlagventil 10 bzw. 11 angeordnet, die in Förderrichtung durchlässig sind und entgegen der Förderrichtung sperren. Vor dem Rück- ,chlagventil 10 zweigt eine weitere Steuerlei- .ung 12 ab, die in den Federraum 13 eines Absperrventils 14 führt. Das Absperrventil 14 weist einen Raum 15 auf, der mit der Zweigleitung 8 verbunden ist, ferner einen Differenzdruckkolben 16 und eine Rücklaufleitung 17 zum Tank. Wenn die vom Druck im Raum 15 ausgehende Kraft auf den Kolben 16 größer ist als die Kraft der Feder plus der hydraulischen Kraft im Federraum, dann öffnet das Absperrventil 14, andernfalls ist es leckfrei geschlossen.

Jenseits des Rückschlagventils 11 erstreckt sich ein Leitungsstück 20, welches je nach dem Betriebszustand der Hubeinrichtung (Heben oder Absenken einer Last) von der Hydraulikflüssigkeit in der einen oder anderen Richtung durchflossen wird. Vom Leitungsstück 20 zweigt eine Absenkleitung 21, 22 ab, die in die Förderleitung 4 zwischen Rückschlagventil 10 und Drosselventil 5 bei der Stelle 40 einmündet. Die Absenkleitung 21, 22 wird durch ein steuerbares Absperrventil 24 abgesperrt, welches ähnlich ausgebildet ist wie das Absperrventil 14, dessen Federraum 23 jedoch über eine Drossel 25 mit der Absenkleitung 21 und über eine absperrbare Ablaufleitung 26, 27 mit der Rücklaufleitung 17 verbunden ist. Ein elektromagnetisches Pilotventil 28 verbindet oder sperrt die Leitungen 26, 27.

Ein Steuerhebel 30 ist zur Betätigung zweier elektrischer Stromkreise vorgesehen, nämlich eines ersten Stromkreises 31 zum Einschalten eines Motorrelais (im Betriebszustand »Heben einer Last«) oder des Pilotventils 28 (im Falle des Absenkens der Last) und eines zweiten Stromkreises 32 zum Einstellen des Proportionaldrossel-Vehtils 5. Der zweite Stromkreis 32 enthält einen Potentiometer 33 oder dergleichen, wodurch der Strom beispielsweise im Bereich von 0 bis 800 mA variiert werden kann. Das Ventil 5 besitzt einen Magneten 35 und eine Rückholfeder 36, die auf den Schieberkolben 37 des Ventils einwirken. Bei etwa 200 mA hat der Elektromagnet 35 den Schieberkolben soweit verschoben, daß der kleinste Drosselquerschnitt freikommt. Mit größer werdendem Strom wird auch der Drosselquerschnitt größer und die Drosselwirkung damit kleiner.

Es können drei Wirkungsweisen der hydraulischen Hubeinrichtung unterschieden werden:
a) Heben einer Last,
b) Halten einer Last und
c) Absenken der Last.

Zum Heben der Last wird der Steuerhebel 30 betätigt und damit der Stromkreis 31 eingeschaltet, wodurch der Elektromotor der Pumpe 1 angelassen wird und diese beginnt, die Hydraulikflüssigkeit in die Förderleitung 4 zu drücken. Sobald im zweiten Stromkreis 32 mehr als 200 mA fließen, wird das Drosselventil 5 dementsprechend proportional geöffnet, und es fließt ein entsprechender proportionaler Hydraulikstrom zum hydraulischen Motor 6. Infolge der Abtastung des Druckgefälles am Drosselventil 5 über die Zweigleitungen 7, 8, 8' wird der Förderstrom der Pumpe 1 immer so geregelt, daß im pumpennahen Leitungsabschnitt der Förderleitung 4 ein um 10 bar höherer Druck herrscht als im Leitungsstück 20. Während des Hebens der Last sind die Absperrventile 14 und 24 gesperrt, da in deren Federräumen 13 bzw. 23 der volle Druck herrscht.

Wenn die Last in einer gewünschten Position des Motors 6 gehalten werden soll, werden die Stromkreise 31, 32 stromlos gemacht, wodurch der Motor zum Antrieb der Pumpe 1 ausgeschaltet und das Drosselventil 5 in die Schließstellung rückgeführt werden. Infolge des nunmehr fehlenden Gegendrucks schließt das Rückschlagventil 11, welches infolge seiner Konstruktion leckfrei ist. Das gleiche gilt hinsichtlich des über das Pilotventil steuerbaren Absperrventils 24. An beiden Seiten des Differenzdruckkolbens dieses Absperrventils 24 liegt jeweils der gleiche Druck an, so daß die Sperrfunktion der Feder überwiegt und ebenfalls eine leckfreie Absperrung erzielt wird.

Zum Absenken der Last wrid der Stromkreis 31 zum Schalten des Pilotventils 28 benutzt, so daß ein ablaufender Drosselstrom über die Leitungen 21, 26, 27, 17 zustande kommt, wodurch der Druck in dem Federraum 23 des Absperrventils 24 wegen der Drossel 25 absinkt und das Ventil 24 öffnet. Der Hauptrücklaufstrom gelangt so über die Leitungen 21, 22 in die Förderleitung 4 und durchströmt das gemeinsame Leitungsstück zwischen den Stellen 40, 41 und das Drosselventil 5 in der gleichen Richtung wie beim Heben der Last. Es wird somit die gleiche Drosselcharakteristik erzielt. Da beim Absenken der Last die Pumpe 1 ausgeschaltet ist, ist der Federraum 13 des Absperrventils 14 drucklos, so daß der im Raum 15 anliegende Druck zur Öffnung des Ventils führt und die Hydraulikflüssigkeit über die Leitung 17 zum Tank zurückgelangen kann.

## Patentansprüche

1. Hydraulische Hubeinrichtung, enthaltend eine Pumpe (1) mit Förderstromeinstellung (2), einen hydraulischen Motor (Kolbenzylinder 6 o. dgl.), Hub- und Absenkleitungen (4, 20, 21, 22, 8, 17) sowie eine Steuereinrichtung (30 bis 33) einschließlich Ventile (5, 14, 24, 28), gekennzeichnet durch folgende Merkmale:
a) die Hub- und Absenkleitungen (4, 20, 21, 22, 8,17) weisen ein in gleicher Strömungsrichtung durchflossenes, gemeinsames Leitungsstück (zwischen den Stellen 40, 41 ) auf, in welchem ein proportional arbeitendes Drosselventil (5) angeordnet ist;
b) die Absenkleitung (20, 21, 22) ist über ein steuerbares Absperrventil (24) in Strömungsrichtung vor dem proportional arbeitenden Drosselventil (5) in das gemeinsame Leitungsstück eingeführt;
c) eine Rücklaufleitung (8,17) ist über ein zweites Absperrventil (14) in Strömungsrichtung hinter dem proportional arbeitenden Drosselventil (5) vom gemeinsamen Leitungsstück abgezweigt.

2. Hubeinrichtung nach Anspruch 1, dadurch gekennzeichnet, daß ein Steuerhebel (30) zur Betätigung zweier elektrischer Stromkreise (31, 32) vorgesehen ist, nämlich eines ersten Stromkreises (31) zum Einschalten eines Motorrelais oder eines elektromagnetischen Pilotventils (28) des steuerbaren Absperrventils (24) und eines zweiten Stromkreises (32) zum Einstellen des proportional arbeitenden Drosselventils (5).

3. Hubeinrichtung nach Anspruch 1 oder 2, dadurch gekennzeichnet, daß das steuerbare Absperrventil (24) einen federbelasteten Differenzdruckkolben (24) und einen Federraum (23) aufweist und daß das Pilotventil den Federraum (23) entweder absperrt oder mit einer drucklosen Ablaufleitung (27, 17) verbindet.

4. Hubeinrichtung nach einem der Ansprüche 1 bis 3, dadurch gekennzeichnet, daß das gemeinsame Leitungsstück (zwischen den Stellen 40,41) durch Rückschlagventile (10, 11) gesichert ist.

## Claims

1. Hydraulic lifting apparatus containing a pump (1) with delivery flow adjustment 2), a hydraulic motor (piston-cylinder 6 or the like), lifting and lowering pipes (4, 20, 21, 22, 8,17), and a control device (30 to 33) including valves (5, 14, 24,28), characterised by the following features:
a) the lifting and lowering pipes (4,20,21,22,8, 17) have a common pipe portion (between the points 40, 41) through which the flow is in the same direction and in which a proportionally acting throttle valve (5) is disposed;
b) the lowering pipe (20, 21, 22) is inserted into the common pipe portion, by way of a controllable shut-off valve (24), upstream (in the direction of flow) of the proportionally acting throttle valve (5);
c) a return pipe (8, 17) is branched off from the common pipe portion, by way of a second shut-off valve (14), downstream (in the direction of flow) of the proportionally acting throttle valve (5).

2. Lifting apparatus according to Claim 1, characterised in that a control lever (30) is provided for operating two electric circuits (31, 32), namely a first circuit (31) for switching on a motor relay or an electromagnetic pilot valve (28) of the controllable shut-off valve (24), and a second circuit (32) for adjusting the proportionally acting throttle valve (5).

3. Lifting apparatus according to Claim 1 or 2, characterised in that the controllable shut-off valve (24) has a spring-loaded differential pressure piston (24) and a spring chamber (23), and that the pilot valve either closes off the spring chamber (23) or connects it to a pressureless outlet pipe (27,17).

4. Lifting apparatus according to one of Claims 1 to 3, characterised in that the common pipe portion (between the points 40, 41) is protected by non-return valves (10, 11).

## Revendications

1. Dispositif de levage hydraulique comprenant une pompe (1) munie d'un dispositif (2) de réglage du débit de refoulement, un moteur hydraulique (vérin à piston 6 ou équivalent), des conduites de levage et de descente (4, 20, 21, 22, 8, 17), ainsi qu'un dispositif de commande (30 à 33) comprenant des valves ou distributeurs (5, 14, 24,28), caractérisé en ce que:
a) les conduites de levage et des descente (4, 20, 21, 22, 8, 17) comprennent un tronçon commun (entre les points 40 et 41) qui est parcouru par un écoulement ayant toujours le même sens, et dans lequel est intercalé un distributeur (5) à étranglement réglable;
b) la conduite de descente (20, 21, 22) est reliée au tronçon commun, en amont, dans le sens de l'écoulement, du distributeur (5) à étranglement réglable, et comporte une valve d'arrêt (24);
c) une conduite de retour (8, 17) est dérivée du tronçon de conduite commun, en aval du distributeur (5) à étranglement réglable, et comporte une deuxième valve d'arrêt (14).

2. Dispositif de levage selon la revendication 1, caractérisé en ce qu'il comprend un levier de commande (30) destiné à commander deux circuits électriques (31, 32), à savoir, un premier circuit (31) destiné à alimenter un relais de moteur ou une valve pilote électromagnétique (28) commandant la valve d'arrêt (24), et un deuxième circuit (32) servant au réglage du distributeur (5) à étranglement réglable.

3. Dispositif de levage selon l'une des revendications 1 et 2, caractérisé en ce que la valve d'arrêt (24) comporte un piston à pression différentielle avec ressort et chambre de ressort (23), et en ce que la valve pilote (28) peut, soit isoler la chambre (23) du ressort, soit la mettre en communication avec une conduite de retour (27, 17) non soumise à la pression.

4. Dispositif de levage selon l'une des revendications 1 à 3, caractérisé en ce que le tronçon de conduite commun (entre les points 40 et 41) est protégé par des clapets anti-retour (10,11).
